# FASCICULE DE BREVET EUROPEEN

(11) **EP 2 399 035 B1**
(45) Date de publication et mention de la délivrance du brevet: **14.10.2015**
(21) Numéro de dépôt: 10708305.7
(22) Date de dépôt: 09.02.2010
(51) Int. Cl.: F04D 29/28

(54) **TEMOIN D'EROSION POUR ROUE DE COMPRESSEUR**
EROSIONSANZEIGE FÜR EIN VERDICHTERRAD
EROSION INDICATOR FOR A COMPRESSOR WHEEL

(30) Priorité: 19.02.2009 FR 0951085
(43) Date de publication de la demande: 28.12.2011
(73) Titulaire: Turbomeca, 64510 Bordes (FR)
(72) Inventeur: BILLOTEY, Geoffroy, 38500 Voiron (FR); DESCUBES, Olivier, 64800 Nay (FR); GOURDANT, Sylvain, 64110 Gelos (FR); TUOT, Olivier, 64000 Pau (FR)
(74) Mandataire: Calvo de Nó, Rodrigo
(86) Numéro de dépôt international: PCT/FR2010/050205
(87) Numéro de publication internationale: WO 2010/094873

(56) Documents cités:
- EP-A- 1 985 801
- GB-A- 2 449 709
- JP-A- 2004 044 423
- US-A1- 2001 007 632
- US-A1- 2006 159 547

## Description

La présente invention a trait au domaine des étages de compression des turbomachines, tels par exemple, mais non exclusivement, les turbomoteurs d'aéronefs et, notamment, au problème de l'usure des éléments constitutifs de ces étages de compression.

La présente invention concerne plus précisément l'un de ces éléments constitutifs, à savoir une roue de compresseur centrifuge qui comporte un moyeu, un voile s'étendant radialement depuis le moyeu et portant une pluralité de pales.

Dans la suite, les adjectifs « axial » et « radial » sont considérés par rapport à l'axe de rotation de la roue de compresseur.

Une telle roue de compresseur centrifuge, bien connue par ailleurs, participe avec un diffuseur radial à la compression de l'air qui entre axialement dans l'étage de compression, avant d'en sortir radialement.

De manière connue, chacune des pales s'étend entre un bord d'attaque et un bord de fuite et présente un intrados et un extrados.

Lors du fonctionnement de l'étage de compression, notamment mais pas exclusivement lorsqu'il équipe un turbomoteur d'aéronef, telle une turbine à gaz d'un hélicoptère, la roue de compresseur tend à s'éroder à cause notamment de l'ingestion de particules, comme du sable dans l'étage de compression.

Après plusieurs heures de fonctionnement, on constate généralement la présence de profils d'érosion, notamment un recul du bord d'attaque, et la formation d'un sillon en pied de pale du côté de l'intrados et s'étendant vers le bord de fuite. En d'autres termes, la présence d'un sillon à cet endroit de la roue résulte d'une érosion de cette dernière.

Le recul des bords d'attaque peut entrainer une dégradation des performances et de la stabilité aérodynamique du compresseur, ainsi qu'une dégradation de la tenue mécanique des pales. De plus, le sillon dégrade la tenue mécanique du disque du rouet. L'érosion en bord d'attaque est facilement détectable par des moyens classiques (caméra par l'entrée d'air du moteur) et il peut arriver qu'elle soit plus faible que l'érosion de type sillon. Il est donc aussi nécessaire de contrôler aussi ce type d'érosion, et si bien que lorsque la roue de compresseur est par trop érodée par ce sillon, il est nécessaire de la changer.

Généralement le profil d'érosion est très fin et peu visible si bien qu'il est difficile d'estimer rapidement si l'érosion apparue est tolérable ou non. Des exemples de roues de compresseur connus sont décrits dans EP 1 985 801 et US 2001/0007 632.

Un but de la présente invention est de proposer une roue de compresseur centrifuge dont l'érosion de type sillon peut être contrôlée rapidement et simplement.

L'invention atteint son but par le fait que le voile comporte un témoin d'érosion de la roue.

Le témoin d'érosion est choisi de telle sorte que lorsqu'il est complètement érodé, le niveau d'érosion de la roue de compresseur est tel qu'il est nécessaire de la remplacer.

On comprend aussi que ce témoin d'érosion est bien visible de sorte qu'un mécanicien peut facilement et rapidement contrôler l'état d'usure de la roue de compresseur.

Selon l'invention, le témoin d'érosion s'érode au fur et à mesure de la formation du sillon dans le voile de la roue de compresseur. De préférence, le témoin est arrangé de telle sorte que l'érosion entraîne une diminution de l'épaisseur axiale du voile et, donc, du témoin d'érosion.

De manière préférentielle, le témoin d'érosion est situé sur un bord périphérique extérieur du voile, grâce à quoi la formation du sillon est aisément contrôlable, et, de plus, le témoin d'érosion ainsi positionné ne perturbe pas l'écoulement de l'air dans la roue de compresseur.

Selon un mode de réalisation particulièrement avantageux, le témoin d'usure comprend au moins une nervure faisant radialement saillie depuis un bord périphérique du voile, la nervure présentant une épaisseur axiale inférieure à celle du voile de manière à former une marche entre un pan de la nervure et une surface du voile d'où s'étendent les pales.

Autrement dit, la nervure présente une hauteur radiale légèrement plus grande que celle de la pale associée, étant entendu que par hauteur radiale, on entend la distance radiale considérée depuis l'axe de rotation de la roue de compresseur.

En d'autres termes, cette nervure constitue une surépaisseur radiale du bord périphérique du voile.

Lors de l'érosion de la roue, le sillon qui se forme en pied de pale tend à consommer axialement l'épaisseur du voile, notamment au bord de fuite. Il s'ensuit donc une érosion progressive de la marche selon sa hauteur axiale, étant précisé que par hauteur axiale on entend la distance entre le pan de la nervure et la surface intérieure du voile portant la pale. Cette hauteur axiale correspond aussi à la différence entre l'épaisseur axiale du voile prise en son bord périphérique et l'épaisseur axiale de la nervure.

Puis, lorsque toute la marche a été érodée du fait de la formation du sillon, ce dernier commence à se former sur le pan de la nervure.

Les inventeurs ont constaté que le début de l'érosion de la nervure est particulièrement visible sur le pan de la nervure, de sorte qu'il est, de manière avantageuse, aisé d'identifier la fin de l'érosion du témoin d'érosion.

Ainsi, de manière particulièrement commode, le mécanicien saura qu'il est nécessaire de remplacer la roue de compresseur dès lors qu'il aura constaté une trace d'érosion dans la nervure.

Pour ce faire, la hauteur axiale de la marche est avantageusement calibrée.

De préférence, la marche présente une hauteur axiale comprise entre 0,5 et 1,5 mm.

Par ailleurs, la hauteur radiale de la nervure est de préférence comprise entre 0,5 et 3 mm.

Selon l'invention, le témoin d'usure peut être constitué d'une ou plusieurs nervures. Cependant, on choisira de préférence une unique nervure s'étendant le long de la circonférence du bord périphérique du voile.

Il faut ajouter que, jusqu'à présent, le contrôle de l'érosion de la roue de compresseur nécessite le démontage complet de la roue de compresseur. Un tel démontage, opéré généralement lors d'une révision ou d'une réparation de la turbomachine, est le plus souvent long et couteux et, au surplus, entraine l'immobilisation au sol de l'aéronef.

La présente invention concerne en outre un étage de compression d'une turbomachine comportant une roue de compresseur selon l'invention, ainsi qu'un carter muni d'une entrée pour permettre l'introduction d'une caméra dans l'étage de compression de manière à contrôler l'usure du témoin d'érosion.

Ainsi, grâce à l'invention, il n'est plus nécessaire de démonter la roue de compresseur pour contrôler son érosion dans la mesure où le mécanicien peut contrôler l'usure de la roue en pointant la caméra sur le témoin d'usure. En faisant tourner la roue de compresseur, le mécanicien peut contrôler aisément l'érosion produite par les sillons formés au pied de chacune des pales de la roue.

De préférence, la caméra est un endoscope.

La présente invention concerne aussi une turbomachine comportant un étage de compression selon l'invention. De préférence, la turbomachine est un turbomoteur d'hélicoptère ou de tout autre aéronef.

La présente invention concerne enfin un procédé de détermination de l'érosion d'une roue de compresseur centrifuge d'une turbomachine selon l'invention, procédé dans lequel on introduit un endoscope dans l'étage de compression pour contrôler l'usure du témoin d'érosion de ladite roue.

Dans ce procédé, l'endoscope est introduit par une ouverture réalisée dans le carter, de préférence un bossage, puis pénètre à travers le diffuseur jusqu'à ce qu'il soit possible d'observer le bord périphérique du voile et donc le témoin d'érosion.

Ainsi, grâce à ce procédé, le suivi du niveau d'érosion peut se faire directement en service et non plus à l'occasion d'une maintenance globale de la turbomachine.

L'invention sera mieux comprise et ses avantages apparaîtront mieux à la lecture de la description qui suit, d'un mode de réalisation indiqué à titre d'exemple non limitatif. La description se réfère aux dessins annexés sur lesquels :
- la figure **1** est une vue en perspective d'une roue de compresseur selon l'invention comportant un témoin d'usure constitué par une nervure s'étendant selon la circonférence du bord périphérique du voile ;
- la figure **2** est une vue partielle en coupe d'un étage de compression représentant une extrémité aval de la roue de la figure **1** ;
- la figure **3** est une vue partielle détaillée de la figure **2** montrant le témoin d'érosion de la roue de la figure **1** et une portion d'un carter de diffuseur de l'étage de compression ;
- la figure **4** est une vue partielle du bord de fuite d'une pale de la roue de la figure **1** lorsque ladite roue n'est pas érodée ;
- la figure **5** est une vue partielle du bord de fuite d'une pale de la roue de la figure **1** lorsque ladite roue est légèrement érodée, le témoin d'érosion étant partiellement consommé ;
- la figure **6** est une vue partielle du bord de fuite d'une pale de la roue de la figure **1** lorsque ladite roue est sévèrement érodée, le témoin d'érosion étant totalement consommé ; et
- la figure **7** est une vue en coupe d'une turbine à gaz d'hélicoptère comportant la roue de compresseur de la figure **1**.

La figure **1** est une vue en perspective d'une roue de compresseur **10** que l'on trouve habituellement dans les turbines à gaz d'hélicoptère. Bien entendu, la présente invention s'applique également à d'autres types de turbomachine qui comportent une roue de compresseur.

De manière connue, la roue de compresseur **10** comporte un moyeu **12** destiné à coopérer avec un arbre d'entrainement (non représenté ici) afin d'entrainer la roue **10** en rotation autour de son axe **A**. Dans la suite de la description, les adjectifs « radial » et « axial » seront considérés en référence à cet axe **A**. Cette roue de compresseur **10** est destinée à être montée dans un carter en vis-à-vis d'un diffuseur **11** d'un étage de compression **13** visible sur la figure **7**.

La roue de compresseur **10** comporte également un voile **14**, mieux visible sur la figure **2**, qui s'étend radialement depuis le moyeu **12**.

Par ailleurs, la roue de compresseur **10** porte une pluralité de pales **16**, chacune s'étendant entre un bord d'attaque **16a** et un bord de fuite **16b**. Il est aussi connu que ces pales **16** sont portées par le moyeu **12** et le voile **14.** Comme on le voit sur les figures **2** et **3****,** dans cet exemple, les bords de fuites **16b** des pales **16** affleurent un bord périphérique **22** du voile **14.**

Conformément à la présente invention, le voile **14** de la roue de compresseur **10** comporte un témoin d'érosion **18** qui, en l'espèce, comporte une nervure **20**, de préférence mais non nécessairement unique, ladite nervure **20** faisant radialement saillie depuis le bord périphérique **22** du voile **14**, à l'endroit du bord de fuite **16b** de chacune des pales **16**.

A l'aide des figures **2** et **3**, on va maintenant décrire plus en détail le témoin d'usure **18** conforme à la présente invention.

Comme on le voit sur ces figures, la nervure **20** présente une épaisseur axiale **EN** inférieure à l'épaisseur axiale **EV** du voile de manière à former une marche **M** entre un pan **20a** de la nervure **20** et une surface **S** du voile **14** d'où s'étendent les pales **16**. En d'autres termes, cette marche **M** constitue une marche descendante dans le sens **F** d'écoulement de l'air dans la roue de compresseur **10**. Ainsi, la nervure **20** est disposée à une extrémité axiale du bord périphérique, qui est opposée à la surface **S** portant les pales **1**6**.**

Par ailleurs, la nervure **20** présente une hauteur radiale **HN** comprise de préférence entre 0,5 et 3 mm, de manière à laisser un jeu radial entre l'extrémité de la nervure **20** et le diffuseur **11** de l'étage de compression **13**.

Cette marche **20** présente une hauteur axiale **HM** comprise de préférence entre 0,5 et 1,5 mm, dont l'intérêt sera explicité ci-après.

A l'aide des figures **4** à **6**, on va maintenant expliquer comment le témoin d'érosion fonctionne.

Ces figures montrent l'intrados de l'une des pales **16** à proximité de son bord de fuite **16b.**

Lorsque la roue n'est pas érodée, ce qui est le cas d'une roue neuve par exemple, le voile **14** ne présente aucun profil d'érosion en pied de pale comme cela est représenté sur la figure **4****.**

Après plusieurs centaines d'heures de fonctionnement, les particules charriées par l'écoulement d'air provoquent une érosion qui se traduit par l'apparition d'un sillon **30** en pied de pale du côté intrados **I**, comme cela est représenté sur la figure 5**.**

La profondeur de ce sillon **30** augmente progressivement et tend à consommer l'épaisseur axiale **EV** du voile **14**.

Sur la figure **5**, on constate que le sillon **30**, en bord de fuite **16b,** présente une profondeur inférieure à la hauteur axiale **HM** de la marche **M**. Autrement dit, dans cet état, la marche **M** n'est pas complètement érodée et la nervure **20** n'a pas été attaquée.

De préférence, on considère que l'usure de la roue de compresseur **10** est encore acceptable tant que l'érosion n'a pas attaqué la nervure **20**.

Dans un état plus avancé d'érosion, tel que celui représenté sur la figure **6**, on constate que le sillon **30** a attaqué la nervure **20** de sorte que la marche **M** a disparu (au pied de la paie **16** du côté de l'intrados **I**).

En d'autres termes, la profondeur du sillon **30** est supérieure à la hauteur axiale **HM** de la marche **M**. Dans cet état, le témoin d'érosion **18** est totalement érodé ce qui implique que la roue de compresseur **10** doit être changée.

Conformément à la présente invention, le contrôle de l'usure du témoin d'érosion **18** se fait avantageusement à l'aide d'une caméra, de préférence un endoscope **40,** qui est introduite à travers une entrée **42** du carter **15** de l'étage de compression **13,** en l'espèce un bossage, comme cela est schématisé sur la figure **7****.**

L'introduction de l'endoscope **40** est réalisée à travers un diffuseur radial **44** que l'on trouve habituellement dans les étages de compression.

Comme on le comprend à l'aide de la figure **2****,** l'endoscope **40** permet d'observer et de contrôler l'état d'usure du témoin d'érosion **18** sans nécessiter le démontage complet de la roue **10.**

En pratique, les inventeurs ont découvert que le début de l'érosion de la nervure **20**, traduisant l'usure totale du témoin d'érosion **18,** est aisément détectable à l'aide de l'endoscope. En effet la disparition de la marche **M** associée à l'érosion de la nervure se voit facilement.

Pour résumé, lors du contrôle endoscopique du témoin d'érosion **18,** de deux choses l'une : soit la marche **M** est encore présente et la nervure **20** ne présente pas de trace d'érosion, de sorte que la roue de compresseur **10** peut être encore utilisée, soit la marche **M** a disparu et la nervure **20** présente une trace d'érosion, auquel cas la roue doit être changée.

## Revendications

1. Roue (10) de compresseur centrifuge qui comporte un moyeu (12), un voile (14) s'étendant radialement depuis le moyeu et portant une pluralité de pales (16), ladite roue étant **caractérisée en ce que** le voile comporte un témoin d'érosion (18) de la roue (10), et **en ce que** le témoin d'érosion (18) comprend au moins une nervure (20) faisant radialement saillie depuis un bord périphérique (22) du voile à l'endroit du bord de fuite (16b) de l'une des pales (16), et **en ce que** la nervure (20) présente une épaisseur axiale (EN) inférieure à l'épaisseur axiale (EV) du voile (14) de manière à former une marche (M) entre un pan (20a) de la nervure et une surface (S) du voile (14) d'où s'étendent les pales.

2. Roue de compresseur centrifuge selon la revendication **1**, **caractérisée en ce que** la marche (M) présente une hauteur axiale (HM) comprise entre 0,5 et 1,5 mm.

3. Roue de compresseur centrifuge selon la revendication **1** ou **2**, **caractérisée en ce que** la hauteur radiale (EN) de la nervure (20) est comprise entre 0,5 et 3 mm.

4. Roue de compresseur centrifuge selon l'une quelconque des revendications **1** à **3**, **caractérisée en ce que** la nervure (20) s'étend selon la circonférence du voile (14).

5. Etage de compression (13) d'une turbomachine comportant une roue de compresseur (10) selon l'une quelconque des revendications **1** à **4**, ainsi qu'un carter (15) muni d'une entrée (42) pour permettre l'introduction d'un endoscope (40) dans l'étage de compression de manière à contrôler l'usure du témoin d'érosion.

6. Turbomachine comportant un étage de compression (13) selon la revendication **5**.

7. Procédé de détermination de l'érosion de la roue de compresseur centrifuge d'un étage de compression selon la revendication **5**, **caractérisé en ce que** l'on introduit un endoscope (40) dans l'étage de compression (13) pour contrôler l'usure du témoin d'érosion (18) de ladite roue.

## Patentansprüche

1. Rad (10) eines Zentrifugalverdichters, das eine Nabe (12), einen Körper (14), der sich von der Nabe aus radial erstreckt und eine Vielzahl von Schaufeln (16) trägt, umfasst, wobei das Rad **dadurch gekennzeichnet ist, dass** der Körper eine Anzeige für Erosion (18) des Rades (10) umfasst und dass die Erosionsanzeige (18) wenigstens eine Rippe (20) umfasst, die von einem Umfangsrand (22) des Körpers an der Stelle der Hinterkante (16b) von einer der Schaufeln (16) radial vorspringt, und dass die Rippe (20) eine axiale Dicke (EN), die geringer als die axiale Dicke (EV) des Körpers (14) ist, aufweist, so dass zwischen einer Kante (20a) der Rippe und einer Fläche (S) des Körpers (14), von der sich die Schaufeln erstrecken, eine Stufe (M) gebildet wird.

2. Zentrifugalverdichterrad nach Anspruch 1, **dadurch gekennzeichnet, dass** die Stufe (M) eine axiale Höhe (HM) zwischen 0,5 und 1,5 mm aufweist.

3. Zentrifugalverdichterrad nach Anspruch 1 oder 2, **dadurch gekennzeichnet, dass** die radiale Höhe (EN) der Rippe (20) zwischen 0,5 und 3 mm beträgt.

4. Zentrifugalverdichterrad nach einem der Ansprüche 1 bis 3, **dadurch gekennzeichnet, dass** die Rippe (20) sich entlang des Umfangs des Körpers (14) erstreckt.

5. Verdichtungsstufe (13) einer Turbomaschine, umfassend ein Verdichterrad (10) nach einem der Ansprüche 1 bis 4 sowie ein Gehäuse (15), das mit einem Eingang (42) ausgestattet ist, um das Einführen eines Endoskops (40) in die Verdichtungsstufe zu ermöglichen, um den Verschleiß der Erosionsanzeige zu prüfen.

6. Turbomaschine, umfassend eine Verdichtungsstufe (13) nach Anspruch 5.

7. Verfahren zur Bestimmung der Erosion des Zentrifugalverdichterrades einer Verdichtungsstufe nach Anspruch 5, **dadurch gekennzeichnet, dass** ein Endoskop (40) in die Verdichtungsstufe (13) eingeführt wird, um den Verschleiß der Erosionsanzeige (18) des Rades zu prüfen.

## Claims

1. A centrifugal compressor wheel (10) comprising a hub (12), a web (14) extending radially from the hub, and a plurality of blades (16) carried by the wheel, said wheel being **characterized in that** the web includes an erosion indicator (18) of the wheel (10), and **in that** the erosion indicator (18) comprises at least one rib (20) projecting radially from a peripheral edge (22) of the web at the location of the trailing edge (16b) of one of the blades (16), and **in that** the rib (20) presents an axial thickness (EN) that is less than the axial thickness (EV) of the web (14) so as to form a step (M) between a flat (20a) of the rib and a surface (S) of the web (14) from which the blades extend.

2. A centrifugal compressor wheel according to claim 1, **characterized in that** the step (M) presents an axial extent (HM) lying in the range 0.5 mm to 1.5 mm.

3. A centrifugal compressor wheel according to claim 1 or claim 2, **characterized in that** the radial extent (EN) of the rib (20) lies in the range 0.5 mm to 3 mm.

4. A centrifugal compressor wheel according to any one of claims 1 to 3, **characterized in that** the rib (20) extends along the circumference of the web (14).

5. A turbomachine compression stage (13) including a compressor wheel (10) according to any one of claims 1 to 4, together with a casing (15) provided with an inlet (42) to enable an endoscope (40) to be inserted into the compression stage so as to inspect the wear of the erosion indicator.

6. A turbomachine including a compression stage (13) according to claim 5.

7. A method of determining the erosion of the centrifugal compressor wheel of a compression stage according to claim 5, the method being **characterized in that** an endoscope (40) is inserted into the compression stage (13) in order to inspect the wear of the erosion indicator (18) of said wheel.
